# EUROPÄISCHE PATENTSCHRIFT

(11) **EP 1 419 214 B1**
(45) Veröffentlichungstag und Bekanntmachung des Hinweises auf die Patenterteilung: **23.04.2008**
(21) Anmeldenummer: 02730053.2
(22) Anmeldetag: 23.03.2002
(51) Int. Cl.: C10B 27/06

(54) **VERFAHREN ZUM BETREIBEN EINER KOKSOFENBATTERIE**
METHOD FOR OPERATING A COKE-OVEN BATTERY
PROCEDE DE FONCTIONNEMENT D'UNE BATTERIE DE FOURS A COKE

(30) Priorität: 18.05.2001 DE 10124700; 15.06.2001 DE 10128992
(43) Veröffentlichungstag der Anmeldung: 19.05.2004
(73) Patentinhaber: Uhde GmbH, 44141 Dortmund (DE)
(72) Erfinder: KREBBER, Frank, 45141 Essen (DE); DOBERT, Helmut, 45527 Hattingen (DE); SCHUMACHER, Ralf, 58135 Hagen (DE); KOCHANSKI, Ulrich, D-4630 Bochum (DE)
(74) Vertreter: Albrecht, Rainer Harald
(86) Internationale Anmeldenummer: PCT/EP2002/003285
(87) Internationale Veröffentlichungsnummer: WO 2002/094966

(56) Entgegenhaltungen:
- WO-A-94/01513
- DE-C- 4 424 874
- HOFHERR K ET AL: "Verbesserter umweltschutz durch moderne kokereitechnik am beispiel der neuen kokerei Schwelgern" STAHL EISEN;STAHL UND EISEN MAR 15 2001, Bd. 121, Nr. 3, 15. März 2001 (2001-03-15), Seiten 33-40, XP002208014

## Beschreibung

Die Erfindung betrifft eine Verfahren zum Betreiben einer Koksofenbatterie mit einer Mehrzahl gleicher Verkokungskammern, einer Rohgasvorlage und in der Rohgasvorlage angeordneten Drosselvorrichtungen zum individuellen Regeln des Gasdruckes in den Verkokungskammern. Die Drosselvorrichtungen weisen jeweils eine mit Wasser beaufschlagte Tauchtasse mit einem verschließbaren Ablauf auf. Die Verkokungskammern sind mit der Rohgasvorlage durch Gasleitungen verbunden, die als Tauchrohre in den Tauchtassen der Drosselvorrichtungen enden.

Solche Drosselvorrichtungen sind aus EP 0 649 455 B1 und WO 94/01513 A bekannt. Durch Verändern des Flüssigkeitsspiegels in der Tauchtasse kann der Gasdruck der zugeordneten Verkokungskammer in Abhängigkeit der Gasentbindung geregelt werden. Die Veränderung des Flüssigkeitsspiegels in der Tauchtasse erfolgt mittelbar durch Steuerung des Wasserzuflusses und des Wasserabflusses. Dabei stellen sich Gleichgewichtswasserzustände ein, die abhängig sind von dem statischen Druck der Wassersäule in der Tauchtasse sowie dem freien Querschnitt der Abflussöffnung und sich bei Schwankungen in der Zulaufmenge oder der Ablaufmenge ändern. Für jede Verkokungskammer der Koksofenbatterie ist eine aufwendige Regelung erforderlich, um die Wasserzu- und -abflüsse während des Verkokungsvorganges festzulegen. Dabei müssen alle Verkokungskammern mit Messeinrichtungen für den Kammerdruck ausgerüstet werden. Ferner müssen an den Drosselvorrichtungen Durchflussmess- und Regeleinrichtungen sowohl im Wasserzufluss als auch im Wasserabfluss vorgesehen werden. Der regelungstechnische Aufwand für einen automatisierten Betrieb der Koksofenbatterie ist groß.

Klaus Hofherr et al (Stahl und Eisen, 121 (2001) Nr. 3, 33-40) beschreibt ein Verfahren zur Einzelkammerdruckregelung mit einer mit Wasser beaufschlagten Tauchtasse mit einem verschließbaren Ablauf.

Der Erfindung liegt die Aufgabe zugrunde, ein Verfahren anzugeben, das einen regelungstechnisch einfachen, sicheren Betrieb der Verkokungskammern einer Koksofenbatterie ermöglicht.

Vorausgesetzt wird eine Koksofenbatterie mit einer Mehrzahl gleicher Verkokungskammern, einer Rohgasvorlage und in der Rohgasvorlage angeordneten Drosselvorrichtungen zum individuellen Regeln des Gasdruckes in den Verkokungskammern, wobei die Drosselvorrichtungen jeweils eine mit Wasser beaufschlagte Tauchtasse mit einem verschließbaren Ablauf aufweisen und wobei die Verkokungskammern mit der Rohgasvorlage durch Gasleitungen verbunden sind, die als Tauchrohre in den Tauchtassen der Drosselvorrichtungen enden. Gegenstand der Erfindung und Lösung der vorstehen genannten Aufgabe ist ein Verfahren zum Betreiben einer solchen Koksofenbatterie, wobei
Drosselvorrichtungen verwendet werden, die einen von einem Stellantrieb vertikal verstellbaren Überlauf zur Regelung des Flüssigkeitsspiegels in der Tauchtasse aufweisen,
für eine Verkokungskammer, der eine Druckregeleinrichtung mit einer Messeinrichtung für den Kammerdruck und mit einem Stellungsgeber zur Steuerung des Stellantriebes zugeordnet ist, die dem zeitlichen Druckverlauf beim Verkoken von Kohle zu Koks zugeordneten Stellsignale für den Stellantrieb in Form einer Stellungs-Zeit-Kurve aufgezeichnet werden und
nach Maßgabe der Stellungs-Zeit-Kurve die Stellantriebe von Drosselvorrichtungen gesteuert werden, die Verkokungskammern ohne Druckregeleinrichtungen zugeordnet sind.

Das erfindungsgemäße Verfahren nutzt aus, dass die Verkokung in den Verkokungskammern ein zyklischer Batch-Prozess ist und die Gasentwicklung während der Verkokung einen in allen Verkokungskammern gleichen, vorhersehbaren Verlauf hat. Das ermöglicht es, den Flüssigkeitsstand in der Tauchtasse nach einer Stellungs-Zeit-Kurve, die in einem Prozessrechner hinterlegt ist, zu steuern. Die Stellungs-Zeit-Kurve wird dabei als Stellsignale vom Prozessrechner an die Stellantriebe der Drosselvorrichtungen übertragen, welche nach Maßgabe der Stellsignale den zugeordneten Überlauf entsprechend positionieren. Nach dem erfindungsgemäßen Verfahren ist es ausreichend, wenn nur eine oder einige wenige Verkokungskammern in der Koksofenbatterie mit einer Druckregeleinrichtung ausgerüstet werden. Die Druckregeleinrichtung umfasst eine Messeinrichtung für den Kammerdruck und einen Stellungsgeber, der aus den Druckwerten und Sollwerten Stellsignale für den Stellantrieb des vertikal verstellbaren Überlaufes erzeugt. Die übertragenen Stellsignale werden für einen oder jeden Gasentwicklungszyklus als Stellungs-Zeit-Kurve abgespeichert und können dann beim nächsten oder bei späteren Gasentwicklungszyklen als Stellsignale anstelle der direkt aus der Druckregeleinheit kommenden Stellsignale eingesetzt werden. Erfindungsgemäß wird die Stellungs-Zeit-Kurve auch genutzt, um Verkokungskammern zu betreiben, die keine Druckregeleinrichtung aufweisen.

Gemäß einer bevorzugten Ausführung der Erfindung wird der Druck in der Rohgasvorlage gemessen und werden den Funktionswerten der Stellungs-Zeit-Kurve Korrekturwerte aufgeschaltet, wenn der Druck in der Rohgasvorlage von einem bei der Aufzeichnung der Stellungs-Zeit-Kurve gemessenen Referenzwert abweicht. Druckschwankungen auf der Gasabführungsseite werden dadurch kompensiert und wirken sich nicht nachteilig auf den Betrieb der Verkokungskammern aus. Störgrößen auf der Gaszuführungs- bzw. Erzeugungsseite sind im Regelfall bekannt und werden von Änderungen der Betriebsparameter, z.B. bei einer Änderung der Verkokungszeiten oder der Heizzugtemperaturen, verursacht. In solchen Fällen wird die Stellungs-Zeit-Kurve neu erfasst.

Weitere Ausgestaltungen des erfindungsgemäßen Verfahrens sind Gegenstand der nachgeordneten Ansprüche 3 bis 5 und werden im Folgenden anhand einer lediglich ein Ausführungsbeispiel darstellenden Zeichnung erläutert. Es zeigen schematisch
- Fig. 1a und 1b: einen Ausschnitt aus einer Koksofenbatterie mit einer im Gasweg zwischen einer Verkokungskammer und einer Rohgasvorlage angeordneten Drosselvorrichtung, die in unterschiedlichen Funktionsstellungen gezeigt ist,
- Fig. 2: einen Längsschnitt durch die Drosselvorrichtung in einer gegenüber Fig. 1a und 1b vergrößerten Darstellung,
- Fig. 3 und 4: andere Funktionsstellungen der in Fig. 2 dargestellten Vorrichtung.

Die Erfindung betrifft ein Verfahren zur Betreiben einer Koksofenbatterie, die eine Mehrzahl gleicher Verkokungskammern, eine Rohgasvorlage und Drosselvorrichtungen zum individuellen Regeln des Gasdruckes in den Verkokungskammern aufweist. In den Fig. 1a und 1b ist eine der Verkokungskammern 1 mit zugeordneter Drosselvorrichtung und einem Ausschnitt aus der Rohgasvorlage 2 dargestellt.

Die Drosselvorrichtung ist innerhalb der Rohgasvorlage 2 der Koksofenbatterie angeordnet und über ein Steigrohr 3 mit dem Gasraum der Verkokungskammer 1 verbunden (Fig. 1a, 1b). Zum grundsätzlichen Aufbau der Drosselvorrichtung gehören eine Tauchtasse 4, der ständig Wasser 5 zugeführt wird, sowie ein Tauchrohr 6, das über eine Steigrohrkrümmer 7 mit dem Steigrohr 3 verbunden ist und in der Tauchtasse 4 endet. Die Tauchtasse 4 weist einen Überlauf 8 sowie einen verschließbaren Ablauf 9 auf. Das Tauchrohr 6 ist mit einem Endabschnitt 10 ausgebildet, dessen freier Gasaustrittsquerschnitt abhängig ist von dem Flüssigkeitsspiegel 11 in der Tauchtasse 4. Im Ausführungsbeispiel weist der Endabschnitt 10 mantelseitige Schlitze 12 auf (Fig. 2). Ferner kann die Unterkante profiliert oder abgeschrägt sein.

Der Fig. 2 entnimmt man, dass zur Regelung des Flüssigkeitsspiegels 11 ein Ablaufrohr 13 für Wasser vorgesehen ist, dessen einlaufseitiges Ende in das Tauchrohr 6 ragt und mantelseitige Einlauföffnungen 14 für den Zufluss von Wasser enthält. Innerhalb des Ablaufrohres 13 ist ein an beiden Stirnseiten offener Schieber 15 angeordnet, der die Einlauföffnungen 14 des Ablaufrohres 13 nach Maßgabe seiner Stellung in Längsrichtung verschließt und einen vertikal verstellbaren Überlauf für das in das Ablaufrohr 13 einströmende Wasser bildet. Das einlaufseitige Ende des Ablaufrohres 13 ist von einem Siphonrohr 16 umgeben, welches das Ablaufrohr 13 oberseitig verschließt und einen unterhalb des Tauchrohres 6 in die Tauchtasse 4 mündenden Ringkanal für den Zufluss von Wasser bildet. Die Oberkante des Schiebers 15 definiert die Höhe des Wasserstandes innerhalb der Tauchtasse 4. Das Siphonrohr 16 verhindert dabei, dass Gas durch das Ablaufrohr 13 strömen und die Wasserstandsregelung negativ beeinflussen kann.

Die z.B. schlitzförmig ausgebildeten mantelseitigen Ausnehmungen 12 im Endabschnitt 10 des Tauchrohres 6 erstrecken sich in Längsrichtung über einen Abschnitt a, dessen Länge an den Stellbereich des Schiebers 15 innerhalb des Ablaufrohres 13 angepasst ist.

Der Schieber 15 ist durch eine Stellstange 17 bewegbar, die durch einen Abschnitt des Tauchrohres 6 geführt ist. Sie ist durch die Wand des Steigrohrkrümmers 7, dessen Verlängerung das Tauchrohr 6 darstellt, nach außen geführt und dort mit einem geeigneten Stellantrieb 18 verbunden (Fig. 1a, 1b). Zweckmäßig wird als Stellantrieb 18 ein Antriebsaggregat verwendet, das bei Ausfall seiner Antriebsenergie in der letzten Regelstellung verharrt, da diese diejenige Position darstellt, bei der die Kombination Wasserstand/Gasdruck einem definierten, sicheren Zustand entspricht. Das ist vor allem bei der Rohgasabfuhr aus der Verkokungskammer von Bedeutung, da hier der Druck weder zu stark ansteigen noch zu stark abfallen darf. Bei einem unkontrollierten Druckanstieg besteht die Gefahr von Emission über die Ofenverschlüsse; bei einem Druckabfall ist ein Lufteinbruch in die Verkokungskammer möglich, was zu Beschädigungen durch Überhitzung führen könnte. Der letzte geregelte Wasserstand vor dem Ausfall der Antriebsenergie des Stellantriebes 18 bzw. einer sonstigen Störung des Stellantriebes 18 stellt gleichzeitig für diesen Zustand die sichere Stellung für den Ofenbetrieb dar.

Bei der in Fig. 3 dargestellten Funktionsstellung der Vorrichtung sind die z.B. als Längsschlitze ausgebildeten mantelseitigen Einlauföffnungen 14 des Ablaufrohres 13 durch den Schieber 15 verschlossen. Durch das zulaufende Wasser ist die Tauchtasse 4 geflutet. Das Wasser fließt über den Überlauf 8 der Tauchtasse 4 ab. Die.Flüssigkeitssäule b im Tauchrohr 6 ist so groß, dass der Gasweg zwischen dem Gasraum der Verkokungskammer 1 und der Rohgasvorlage 2 unterbrochen ist. Die Verkokungskammer 1 kann geöffnet und ausgegarter Koks ausgedrückt werden. Die erfindungsgemäße Vorrichtung verhindert, dass Luft in die Rohgasvorlage 2 gelangen kann.

Das Ablaufrohr 13 ist als bewegliches Stellelement an einen dem Ablauf 9 zugeordneten Verschlussstopfen 19 angeschlossen, wobei das im Ablaufrohr 13 abfließende Wasser durch einen Wasserkanal des die Tauchtasse 4 abdichtenden Verschlussstopfens 19 abströmt (Fig. 1a und 2). Der Verschlussstopfen 19 ist durch eine Hubbewegung des Ablaufrohres 13 in die in Fig. 4 dargestellte Öffnungsstellung bewegbar und gibt den Ablauf 9 der Tauchtasse 4 zur Entleerung der Tauchtasse frei. Die erfindungsgemäße Vorrichtung nimmt die in Fig. 4 dargestellte Funktionsstellung ein, wenn die zugeordnete Verkokungskammer 1 frisch mit Kohle befüllt wird. Die Füllgase werden mit dem in der Rohgasvorlage 2 herrschenden Unterdruck ungedrosselt in die Rohgasvorlage 2 abgesaugt.

Mit der erfindungsgemäßen Vorrichtung kann der komplette Betriebszyklus einer Verkokungskammer gesteuert bzw. geregelt werden. Zur Kohlebeschickung der Verkokungskammer 1 wird die Tauchtasse 4 vollständig entleert, damit die Füllgase mit dem in der Rohgasvorlage 2 herrschenden Unterdruck ungedrosselt in die Rohgasvorlage 2 abgesaugt werden können. Während der Verkokungszeit wird der Kammerdruck durch Regelung des Flüssigkeitsspiegels in der erfindungsgemäßen Vorrichtung nach Maßgabe eines Vorgabewertes geregelt. Zum Ausdrücken des ausgegarten Kokses aus der Verkokungskammer 1 wird der Gasweg durch Fluten der Tauchtasse 4 unterbrochen, so dass keine Luft in die Rohgasvorlage 2 gelangen kann. Einer vergleichenden Betrachtung der Figuren entnimmt man, dass das Regeln, Verschließen und Öffnen des Gasweges durch eine gleichgerichtete Bewegung des Schiebers 15 erfolgt. Durch die Stellbewegungen des Schiebers 15 kann der Flüssigkeitsstand geregelt werden (Fig. 2). Durch eine weitere Stellbewegung des Schiebers sind die Einlauföffnungen 14 des Ablaufrohres 13 verschließbar (Fig. 3). Der Schieber 15 ist gegen einen Anschlag, z.B. den oberen Deckel des Ablaufrohres 13, bewegbar und führt bei weiterer Hubbewegung das Ablaufrohr 13 mit dem fest angeschlossenen Verschlussstopfen 19 mit, wobei der Ablauf 9 der Tauchtasse 4 geöffnet wird (Fig. 4). Bei der Abfolge der Funktionsschritte sind die erforderlichen Stellbewegungen der Stellstange 17 klein, so dass die Funktionsschritte schnell ausgeführt werden können.

Bei dem erfindungsgemäßen Betrieb der Koksofenbatterie werden für eine Verkokungskammer, der eine Druckregeleinrichtung mit einer Messeinrichtung für den Kammerdruck und mit einem Stellungsgeber zur Steuerung des Stellantriebes zugeordnet ist, die Stellsignale für den Stellantrieb in Form einer Stellungs-Zeit-Kurve aufgezeichnet und zwar für den gesamten Verkokungsprozess. Nach Maßgabe dieser Stellungs-Zeit-Kurve werden dann die Stellantriebe von Drosselvorrichtungen gesteuert, die Verkokungskammern zugeordnet sind, welche keine Druckregeleinrichtungen aufweisen. Bei dem erfindungsgemäßen Verfahren ist es ausreichend, wenn eine Verkokungskammer oder einige wenige Verkokungskammern mit einer Druckregeleinrichtung ausgerüstet sind. Die Drosselvorrichtungen der übrigen Verkokungskammern werden nach der für alle Verkokungskammern geltenden aufgezeichneten Stellungs-Zeit-Kurve gesteuert. Gemäß einer weiteren bevorzugten Ausführung des erfindungsgemäßen Verfahrens wird der Druck in der Rohgasvorlage gemessen und werden die Funktionswerte der Stellungs-Zeit-Kurve Korrekturwerte aufgeschaltet, wenn der Druck in der Rohgasvorlage von einem bei der Aufzeichnung der Stellungs-Zeit-Kurve gemessenen Referenzwert abweicht.

Aus der Kenntnis der Stellung des Stellantriebes und somit des Schiebers wird die oberhalb des Wasserspiegels vorhandene freie Gasdurchtrittsfläche der schlitzförmig ausgebildeten, mantelseitigen Ausnehmungen 12 im Endabschnitt 10 des Tauchrohres ermittelt. Aus dieser freien Gasdurchtrittsfläche sowie der Druckdifferenz zwischen dem gemessenen Kammerdruck und dem gemessenen Vorlagendruck wird ein theoretischer Rohgasvolumenstrom errechnet. Dieser theoretische Rohgasvolumenstrom wird als vergleichmäßgte, normierte Kurve über die gesamte Garungszeit abgespeichert. Zur Steuerung des Kammerdruckes über die Garungszeit während einer späteren Garungsreise bzw. an einem anderen Ofen wird mit Hilfe der abgespeicherten Rohgasvolumenstrom-Zeit-Kurve und der Druckdifferenz zwischen dem vorgegebenen Kammerdruck (Sollwert) sowie dem gemessenen Vorlagendruck; die zur Einstellung des Soll-Kammerdruckes erforderliche freie Gasdurchtrittsfläche der schlitzförmig ausgebildeten mantelseitigen Ausnehmungen 12 im Endabschnitt 10 des Tauchrohres berechnet. Aus diesem Wert wird durch direkte Zuordnung die Stellung des Schiebers bzw. des Stellantriebes ermittelt, die dann eingestellt wird. Bei der beschriebenen Vorgehensweise gibt die (theoretische) Rohgasvolumenstrom-Zeit-Kurve nicht den tatsächlichen Rohgasvolumenstrom über die Garungszeit wieder sondern vielmehr einen von der Druckdifferenz zwischen Kammer und Vorlage bereinigten, normierten Wert, der für die Stellung des Antriebes bzw. des Schiebers steht.

Durch die beschriebene Vorgehensweise werden Druckschwankungen auf der Gasabführungsseite kompensiert. Störgrößen auf der Gaszuführungs- bzw. Erzeugungsseite sind im Regelfall bekannt und treten vornehmlich nur dann auf, wenn Änderungen an den Betriebsparametern, z.B. der Garungszeit oder Heizzugtemperatur, vorgenommen werden. Derartige Änderungen lassen sich berücksichtigen, indem die Stellungs-Zeit-Kurve für die Steuerung der Stellantriebe in regelmäßigen Abständen, zumindest aber bei gravierenden Änderungen der Betriebsparametern, neu erfasst wird.

## Patentansprüche

1. Verfahren zum Betreiben einer Koksofenbatterie mit einer Mehrzahl gleicher Verkokungskammern, einer Rohgasvorlage und in der Rohgasvorlage angeordneten Drosselvorrichtungen zum individuellen Regeln des Gasdruckes in den Verkokungskammern, wobei die Drosselvorrichtungen jeweils eine mit Wasser beaufschlagte Tauchtasse mit einem verschließbaren Ablauf aufweisen und wobei die Verkokungskammern mit der Rohgasvorlage durch Gasleitungen verbunden sind, die als Tauchrohre in den Tauchtassen der Drosselvorrichtungen enden, **dadurch gekennzeichnet,**
**dass** Drosselvorrichtungen verwendet werden, die einen von einem Stellantrieb vertikal verstellbaren Überlauf zur Regelung des Flüssigkeitsspiegels in der Tauchtasse aufweisen,
**dass** für eine Verkokungskammer, der eine Druckregeleinrichtung mit einer Messeinrichtung für den Kammerdruck und mit einem Stellungsgeber zur Steuerung des Stellantriebes zugeordnet ist, die dem zeitlichen Druckverlauf beim Verkoken von Kohle zu Koks zugeordneten Stellsignale für den Stellantrieb in Form einer Stellungs-Zeit-Kurve aufgezeichnet werden und
**dass** nach Maßgabe der Stellungs-Zeit-Kurve die Stellantriebe von Drosselvorrichtungen gesteuert werden, die Verkokungskammern ohne Druckregeleinrichtungen zugeordnet sind.

2. Verfahren nach Anspruch 1, **dadurch gekennzeichnet, dass** der Druck in der Rohgasvorlage gemessen wird und dass den Funktionswerten der Stellungs-Zeit-Kurve Korrekturwerte aufgeschaltet werden, wenn der Druck in der Rohgasvorlage von einem bei der Aufzeichnung der Stellungs-Zeit-Kurve gemessenen Referenzwert abweicht.

3. Verfahren nach Anspruch 1 oder 2, **dadurch gekennzeichnet, dass** nach dem Verkokungsprozess in einer Verkokungskammer der vertikal verstellbare Überlauf der dieser Verkokungskammer zugeordneten Drosselvorrichtung verschlossen und die Tauchtasse bis zu einem Tauchtassenüberlauf mit Wasser geflutet wird, bevor der Koks aus der Verkokungskammer ausgedrückt wird.

4. Verfahren nach einem der Ansprüche 1 bis 3, **dadurch gekennzeichnet, dass** vor dem Beschicken einer Verkokungskammer mit Kohle die Tauchtasse der zugeordneten Drosselvorrichtung entleert wird, um die beim Beschicken auftretenden Emissionen drosselfrei mit dem in der Rohgasvorlage herrschenden Unterdruck abzusaugen.

5. Verfahren nach einem der Ansprüche 1 bis 4, **dadurch gekennzeichnet, dass** von dem Stellantrieb ein an beiden Stirnseiten offener Schieber in einem Ablaufrohr betätigt wird, der mantelseitige Einlauföffnungen des bis in das Tauchrohr ragenden Ablaufrohres nach Maßgabe seiner Stellung in Längsrichtung verschließt und den Überlauf bildet,
wobei das einlaufseitige Ende des Ablaufrohres von einem Siphonrohr umgeben ist, welches das Ablaufrohr oberseitig verschließt und einen unterhalb des Tauchrohres in die Tauchtasse mündenden Ringkanal für den Zufluss von Wasser bildet,
wobei das Ablaufrohr als bewegliches Stellelement an einen dem Ablauf der Tauchtasse zugeordneten Verschlussstopfen angeschlossen ist und das im Ablaufrohr abfließende Wasser durch einen Wasserkanal des die Tauchtasse abdichtenden Verschlussstopfens abströmt,
und dass durch Hubbewegungen des Schiebers der Flüssigkeitsspiegel der Tauchtasse während des Verkokungsprozesses geregelt wird, die Einlauföffnungen nach Beendigung des Verkokungsprozesses geschlossen werden, um die Tauchtasse zu fluten, sowie der Verschlussstopfen anschließend geöffnet wird, um die Tauchtasse vor einer Befüllung der Verkokungskammer mit frischer Kohle zu entleeren.

## Claims

1. Method for operating a coke oven battery comprising a plurality of identical coking chambers, a raw gas receiver, and throttle devices arranged in the raw gas receiver for individually regulating the gas pressure in the coking chambers, wherein the throttle devices in each case have an immersion cup which is acted upon by water and has a closable drainage opening, and wherein the coking chambers are connected to the raw gas receiver by gas lines which end as immersion pipes in the immersion cups of the throttle devices, **characterised**
**in that** throttle devices are used which have an overflow that can be adjusted vertically by an actuator in order to control the liquid level in the immersion cup,
**in that,** for a coking chamber which is assigned a pressure regulating device with a measuring device for measuring the chamber pressure and with a position sensor for controlling the actuator, the adjusting signals for the actuator which are assigned to the temporal pressure profile during the coking of coal to form coke are recorded in the form of a position/time curve, and
**in that**, according to the position/time curve, the actuators are controlled by throttle devices assigned to coking chambers without pressure regulating devices.

2. Method according to claim 1, **characterised in that** the pressure in the raw gas receiver is measured, and **in that** correction values are added to the functional values of the position/time curve if the pressure in the raw gas receiver deviates from a reference value measured during the recording of the position/time curve.

3. Method according to claim 1 or 2, **characterised in that**, after the coking process in a coking chamber, the vertically adjustable overflow of the throttle device assigned to this coking chamber is closed and the immersion cup is flooded with water up to an immersion pipe overflow before the coke is pressed out of the coking chamber.

4. Method according to any one of claims 1 to 3, **characterised in that**, before charging a coking chamber with coal, the immersion cup of the associated throttle device is emptied in order to suck off the emissions occurring during the charging process without throttling by means of the vacuum prevailing in the raw gas receiver.

5. Method according to any one of claims 1 to 4, **characterised in that** a slider which is open at both ends and which is located in a drainage pipe is actuated by the actuator, which slider, depending on its position in the longitudinal direction, closes inlet openings on the circumference of the drainage pipe protruding into the immersion pipe and forms the overflow,
wherein the inlet-side end of the drainage pipe is surrounded by a siphon pipe which closes the drainage pipe at the upper side and forms an annular channel for the inflow of water, said annular channel opening into the immersion cup below the immersion pipe,
wherein the drainage pipe is connected as a movable adjusting element to a closure stopper assigned to the drainage opening of the immersion cup, and the water flowing away in the drainage pipe flows off through a water channel of the closure stopper which seals the immersion cup,
and **in that** the liquid level of the immersion cup during the coking process is regulated by stroke movements of the slider, the inlet openings are closed after the end of the coking process so as to flood the immersion cup, and the closure stopper is then opened in order to empty the immersion cup before the coking chamber is filled with fresh coal.

## Revendications

1. Procédé d'exploitation d'une batterie de fours à coke comprenant une pluralité de chambres de cokéfaction similaires, un barillet de gaz brut et des dispositifs d'étranglement, disposés dans le barillet de gaz brut, pour le réglage individuel de la pression de gaz dans les chambres de cokéfaction, les dispositifs d'étranglement présentant chacun une fermeture hydraulique alimentée en eau avec une issue obturable, et les chambres de cokéfaction étant raccordées au barillet de gaz brut par des conduites de gaz, qui s'achèvent sous forme de tubes immergés dans les fermetures hydrauliques des dispositifs d'étranglement, **caractérisé en ce que**
sont utilisés des dispositifs d'étranglement qui comportent un trop-plein, réglable verticalement par un mécanisme de commande, pour régler le niveau d'eau dans la fermeture hydraulique,
pour une chambre de cokéfaction, à laquelle est associé un dispositif de régulation de pression avec un dispositif de mesure pour la pression dans la chambre et avec un transmetteur de position pour commander le mécanisme de commande, les signaux de réglage pour le mécanisme de commande, associés à l'allure de pression dans le temps lors de la cokéfaction de charbon en coke, sont enregistrés en forme d'une courbe de position en fonction du temps et
les mécanismes de commande de dispositifs d'étranglement, associés aux chambres de cokéfaction sans dispositifs de régulation de pression, sont commandés selon la courbe de position en fonction du temps.

2. Procédé suivant la revendication 1, **caractérisé en ce que** la pression dans le barillet de gaz brut est mesurée et que des valeurs correctives sont transmises aux valeurs fonctionnelles de la courbe de position en fonction du temps, lorsque la pression dans le barillet de gaz brut diffère d'une valeur de référence mesurée lors de l'enregistrement de la courbe de position en fonction du temps.

3. Procédé suivant l'une des revendications 1 et 2, **caractérisé en ce que**, après le processus de cokéfaction dans une chambre de cokéfaction, le trop-plein réglable verticalement du dispositif d'étranglement, associé à cette chambre de cokéfaction, est fermé et la fermeture hydraulique est remplie d'eau jusqu'à un trop-plein, avant que le coke soit chassé de la chambre de cokéfaction.

4. Procédé suivant l'une des revendications 1 à 3, **caractérisé en ce que**, avant le chargement en charbon d'une chambre de cokéfaction, la fermeture hydraulique du dispositif d'étranglement associé est vidée, pour aspirer sans étranglement les émissions, produites lors du chargement, par la dépression régnant dans le barillet de gaz brut.

5. Procédé suivant l'une des revendications 1 à 4, **caractérisé en ce qu'**un tiroir ouvert sur les deux côtés frontaux est actionné par le mécanisme de commande dans un tube de décharge, lequel tiroir ferme, selon sa position dans la direction longitudinale, des orifices d'admission du côté enveloppe du tube de décharge pénétrant jusque dans le tube immergé et forme le trop-plein,
l'extrémité du côté admission du tube de décharge étant entourée par un siphon, qui ferme du côté supérieur le tube de décharge et forme un conduit annulaire, débouchant au-dessous du tube immergé dans la fermeture hydraulique, pour le flux d'arrivée d'eau,
le tube de décharge étant raccordé, en tant qu'élément de réglable mobile, à un obturateur associé à l'issue de la fermeture hydraulique et l'eau qui s'écoule dans le tube de décharge s'échappant au travers d'un conduit d'eau de l'obturateur, qui étanchéifie la fermeture hydraulique,
et que, par des mouvements de course du tiroir, le niveau de liquide de la fermeture hydraulique est réglé pendant le processus de cokéfaction, les orifices d'admission sont fermés à la fin du processus de cokéfaction, pour remplir la fermeture hydraulique, et l'obturateur est ensuite ouvert pour vider la fermeture hydraulique avant un remplissage de la chambre de cokéfaction en charbon frais.
